# EUROPÄISCHE PATENTSCHRIFT

(11) **EP 2 631 377 B1**
(45) Veröffentlichungstag und Bekanntmachung des Hinweises auf die Patenterteilung: **22.01.2020**
(21) Anmeldenummer: 13002081.1
(22) Anmeldetag: 26.09.2008
(51) Int. Cl.: E03C 1/08, E03C 1/086

(54) **Strahlregler**
Jet regulator
Aérateur

(30) Priorität: 01.10.2007 DE 102007047112
(43) Veröffentlichungstag der Anmeldung: 28.08.2013
(62) Teilanmeldung aus: 08837872.4
(73) Patentinhaber: Neoperl GmbH, 79379 Müllheim (DE)
(72) Erfinder: Städtler, Georg, 79379 Müllheim (DE)
(74) Vertreter: Börjes-Pestalozza, Henrich

(56) Entgegenhaltungen:
- EP-A- 0 721 031
- WO-A-98/16694
- WO-A-2008/037341
- WO-A1-2005/118968
- DE-B3-102005 061 974
- DE-U1- 8 520 289
- DE-U1- 20 317 910
- US-A1- 2005 189 289

## Beschreibung

Die Erfindung betrifft eine sanitäre Auslaufarmatur gemäß dem Oberbegriff des Anspruchs 1.

Im Bereich des Wasserauslaufs sanitärer Auslaufarmaturen werden meist als Einsetzpatrone hergestellte Strahlregler montiert, um einen homogenen und nicht-spritzenden Wasserstrahl zu formen. Solche Strahlregler werden entweder als belüftete Strahlregler oder als laminare, d.h. unbelüftete Funktionseinheiten hergestellt. Die vorbekannten Strahlregler weisen meist einen kreisrunden Querschnitt auf, - jedoch werden zunehmend auch Flachstrahlregler entwickelt und hergestellt, die einen flachen, bandförmigen und über eine möglichst lange Wegstrecke formstabilen Wasserstrahl erzeugen sollen. Aufgrund der unrunden Bauform ist am Außenumfang solcher Flachstrahlregler meist kein Außengewinde möglich, um den Strahlregler im Bereich des Wasserauslaufs einer Auslaufarmatur befestigen zu können.

So ist aus der DE 203 17 910 U1 bereits eine Auslaufarmatur der eingangs erwähnten Art mit einem im Querschnitt rechteckigen Wasserauslauf vorbekannt. In den rechteckigen Wasserauslauf der vorbekannten Auslaufarmatur ist ein Strahlregler eingesetzt, dessen Strahlreglergehäuse einen formangepassten rechteckigen Gehäusequerschnitt hat. Das Strahlreglergehäuse des vorbekannten Strahlreglers ist aus zwei gleichen, spiegelbildlich aneinander befestigbaren Kunststoff-Spritzgussteilen gebildet. Um den vorbekannten Strahlregler mit seinem, im Querschnitt rechteckigen Strahlreglergehäuse im ebenfalls rechteckigen Wasserauslauf der Auslaufarmatur reibschlüssig und gewindelos befestigen zu können, ist am Strahlreglergehäuse wasseraustrittsseitig ein umlaufend angeformter elastischer Dicht- und Klemmbereich vorgesehen. Dieser Dicht- und Klemmbereich kann mehrere, im Wesentlichen umlaufende Dicht- und Klemmrippen aufweisen, durch die der Strahlregler auf einfache Weise im Wasserauslauf der sanitären Auslaufarmatur befestigt werden soll.

Da die im Wasserauslauf montierten Strahlregler eventuell auch einem vergleichsweise hohen Wasserdruck ausgesetzt sind, sind andere Befestigungsmittel notwendig, wie beispielsweise Madenschrauben, die von der Außenseite des Armaturengehäuses hindurch den Strahlregler im Inneren des Armaturengehäuses fixieren (vgl. WO 2008/037341 A1). Sofern solche Befestigungsmittel das Erscheinungsbild einer sanitären Auslaufarmatur nicht beeinträchtigen und daher nicht sichtbar sein sollen, sind die Anwendungsmöglichkeiten eingeschränkt.

Aus der WO 2005/118968 A1 und der US 2005/0189289 A1 sind bereits verschiedene Ausführungen einer sanitären Einsetzeinheit vorbekannt, die einen Durchflussmengenregler aufweisen, der zuströmseitig mit einem Vorsatzsieb und abströmseitig mit einem belüfteten Strahlregler lösbar verbindbar ist. Die aus Vorsatzsieb, Durchflussmengenregler und Strahlregler bestehenden Einsetzeinheiten weisen am zuströmseitigen Stirnrand des Strahlreglergehäuses einen vorstehenden Ringflansch auf, mit dem die Einsetzeinheiten auf einem innenumfangsseitigen Ringabsatz eines Auslaufmundstücks abgesetzt werden können. Die Einsetzeinheiten sind mit Hilfe des ihnen zugeordneten Auslaufmundstücks am Wasserauslauf einer sanitären Auslaufarmatur sicher und fest montierbar. Die Auslaufmundstücke, die außenumfangsseitig oder innenumfangsseitig ein Gewinde tragen, das mit einem Gegengewinde am Wasserauslauf der Auslaufarmatur zusammenwirkt, sind jedoch regelmäßig nur mit einem runden Querschnitt herstellbar.

Aus der DE 85 20 289 U1 ist bereits ein belüfteter Strahlregler vorbekannt, der am Außenumfang seines Strahlreglergehäuses ebenfalls einen solchen Ringflansch hat, mit dem der vorbekannte Strahlregler auf einem innenumfangsseitigen Ringabsatz eines Auslaufmundstücks abgesetzt werden kann. Dem vorbekannten Strahlregler ist ein hutförmiger Durchflussbegrenzer vorgeschaltet, der mehrere, den Durchfluss begrenzende Durchflussöffnungen trägt und der auf der Zuströmseite des Strahlreglers aufliegt. Auch dieser vorbekannte Strahlregler sitzt mit dem Durchflussbegrenzer sicher und fest auf dem Ringabsatz am Innenumfang des im Querschnitt runden Auslaufmundstücks auf.

Es besteht daher die Aufgabe, eine sanitäre Auslaufarmatur der eingangs erwähnten Art zu schaffen, in deren Wasserauslauf sich der Strahlregler bei Bedarf leicht lösbar einsetzen lässt, wobei gleichzeitig auf störend in Erscheinung tretende Befestigungsmittel verzichtet werden soll.

Die erfindungsgemäße Lösung dieser Aufgabe besteht bei der sanitären Auslaufarmatur der eingangs erwähnten Art insbesondere darin, dass der Strahlregler einer Querschnittserweiterung in einer Strömungsführung der Auslaufarmatur in Strömungsrichtung unmittelbar nachgeschaltet ist, dass in Strömungsrichtung vor dem Strahlregler mit Abstand zu diesem in einem demgegenüber eingeengten Teilbereich der Strömungsführung ein Durchflussmengenregler oder ein Durchflussbegrenzer vorgesehen ist, dass der Strahlregler eine Verteilerfläche mit einer Vielzahl von Durchflusslöchern zum Verteilen des Wasserstrahles hat, und dass der Verteilerfläche eine, in einem Zentralbereich des Strahlquerschnittes angeordnete Prallfläche und anschließend mehrere, in Strömungsrichtung orientierte Strömungsführungswände nachgeschaltet sind.

Da die Bestandteile des in der erfindungsgemäßen sanitären

Auslaufarmatur verwendeten Strahlreglers dem zuströmenden Wasserstrahl keinen übergroßen Widerstand entgegensetzen, bauen sich auch bei vergleichsweise hohem zuströmseitigen Druck keine großen Haltekräfte auf, die zur Armaturenwandung hin übertragen werden müssen. Damit kann der zur Sicherung des Strahlreglers im Armaturengehäuse der erfindungsgemäßen sanitären Auslaufarmatur erforderliche Aufwand erheblich reduziert werden. Um diesen Strahlregler bei Bedarf leicht lösbar im Armaturengehäuse der sanitären Auslaufarmatur einsetzen und dort gegebenenfalls auch allein reibschlüssig halten zu können, und um auf zusätzliche Befestigungsmittel verzichten zu können, ist erfindungsgemäß vorgesehen, dass in Strömungsrichtung vor dem Strahlregler mit Abstand zu diesem ein Durchflussmengenregler oder Durchflussbegrenzer vorgesehen ist. Mit Hilfe eines solchen Durchflussmengenreglers kann der auf den Strahlregler einwirkende Wasserdruck in vorteilhafter Weise begrenzt werden. Dabei ist der Strahlregler einer Querschnittserweiterung in einer Strömungsführung der Auslaufarmatur in Strömungsrichtung nachgeschaltet, während in Strömungsrichtung vor dem Strahlregler mit Abstand zu diesem in einem demgegenüber eingeengten Teilbereich der Strömungsführung der Durchflussmengenregler oder der Durchflussbegrenzer angeordnet ist. Da die Verteilerfläche auch den hohen Wasserdruck eines gegebenenfalls auch auf einen vergleichsweise kleinen Strahlquerschnitt konzentrierten Wasserstrahles aufzufangen vermag, kann auch ein derart konzentrierter Wasserstrahl mit Hilfe des Strahlreglers über einen vergleichsweise großen Auslaufquerschnitt verteilt werden. Der erfindungsgemäße Strahlregler weist eine Verteilerfläche mit einer Vielzahl von Durchflusslöchern zum Verteilen des Wasserstrahles auf. Da die zum Verteilen des Wasserstrahles bestimmte Verteilerfläche den Wasserstrahl nur verteilt, aber ihm keinen übergroßen Widerstand entgegensetzt, bauen sich auch bei vergleichsweise hohem zuströmseitigen Druck keine großen Haltekräfte auf, die zur Armaturenwandung hin übertragen werden müssen. Der Verteilerfläche ist eine, in einem Zentralbereich des Strahlquerschnittes angeordnete Prallfläche nachgeschaltet, welche den Wasserstrahl vom Zentralbereich aus noch zusätzlich auch in die Randbereiche des lichten Durchflussquerschnitts umlenkt. Der Prallfläche sind wiederum Strömungsführungswände in Strömungsrichtung nachgeschaltet, die das durchströmende Wasser zu einem homogenen auslaufenden Wasserstrahl formen und vergleichmäßigen. Der in der erfindungsgemäßen sanitären Auslaufarmatur verwendete Strahlregler zeichnet sich durch ein homogenes Strahlbild aus. Da die Bestandteile des Strahlreglers dem Wasserstrahl keinen übergroßen Widerstand entgegensetzen, kann der zur Sicherung des Strahlreglers im Armaturengehäuse der erfindungsgemäßen Auslaufarmatur erforderliche Aufwand erheblich reduziert werden.

Eine sichere reibschlüssige Verbindung zwischen dem Innenumfang des Armaturengehäuses der erfindungsgemäßen Auslaufarmatur einerseits und dem darin verwendeten Strahlregler andererseits wird begünstigt, wenn am Außenumfang des Strahlreglergehäuses zumindest ein, den Innenumfang des Wasserauslaufs beaufschlagender Federsteg vorgesehen ist. Ein solcher Federsteg kann das Armaturengehäuse innenumfangsseitig mit stabilem Reibschluss druckbeaufschlagen.

Dabei lassen sich die Haltekräfte mit Hilfe eines solchen Federsteges wesentlich verbessern, wenn der Federsteg in Gebrauchsstellung zusätzlich auch formschlüssig einen Hinterschnitt am Armatureninnenumfang hintergreift.

Besonders vorteilhaft ist es, wenn der Federsteg als umlaufender Federsteg ausgebildet ist, der vorzugsweise abströmseitig am Außenumfang des Strahlreglergehäuses angeordnet ist.

Ein homogenes Strahlbild wird begünstigt, wenn die Strömungsführungswände etwa parallel zueinander angeordnet sind.

Um den bereits von der Verteilerfläche verteilten Wasserstrahl gut auch in die Randbereiche des Strahlquerschnittes umlenken zu können, ist es vorteilhaft, wenn zumindest eine Teilmenge der Strömungsführungswände die Prallfläche tragen.

Eine gute Strömungsführung im Bereich der Strömungsführungswände wird begünstigt, wenn zumindest zwei gegenüberliegende Umfangsseiten der Prallfläche und/oder die über die Prallfläche vorstehenden zuströmseitigen Schmalränder der Strömungsführungswände eine kegelstumpfförmige Seitenkontur aufweisen.

Um die Stabilität des in der erfindungsgemäßen sanitären Auslaufarmatur verwendeten Strahlreglers auch im Bereich der Strömungsführungswände zu erhöhen, und um stets einen gleichbleibenden Abstand zwischen den Strömungsführungswänden zu gewährleisten, ist es vorteilhaft, wenn die Strömungsführungswände über zumindest eine, vorzugsweise zentrale und insbesondere durch die Längsmittelachsen der Strömungsführungswände verlaufende Verbindungswand miteinander verbunden sind.

Ein homogenes und nicht-spritzendes Strahlbild wird begünstigt, wenn die Verbindungs- und/oder Strömungsführungswände sich, zumindest in einem abströmseitigen Teilbereich, in Strömungsrichtung verjüngen und/oder an ihren abströmseitigen Schmalrändern gerundet sind.

Der mit der Herstellung des in der erfindungsgemäßen sanitären Auslaufarmatur verwendeten Strahlreglers verbundene Aufwand wird reduziert, wenn die Verbindungs- und Strömungsführungswände sowie die Prallfläche im Hülseninneren eines hülsenförmigen Strahlreglergehäuses angeordnet und vorzugsweise einstückig eingeformt sind. Dabei sieht eine bevorzugte Ausführungsform gemäß der Erfindung vor, dass die Verteilerfläche als eine auf das Strahlreglergehäuse aufsetzbare Lochplatte ausgebildet ist.

Weiterbildungen gemäß der Erfindung ergeben sich aus der nachfolgenden Beschreibung sowie der Ansprüche. Nachstehend wird die Erfindung anhand eines bevorzugten Ausführungsbeispieles noch näher beschrieben.

Es zeigt:
- Fig. 1: einen in einem Längsschnitt dargestellten laminaren Strahlregler, der im Wasserauslauf einer sanitären Auslaufarmatur reibschlüssig gehalten ist, wobei mit Abstand vor dem Strahlregler ein Durchflussmengenregler vorgesehen ist,
- Fig. 2: den Strahlregler aus Figur 1 in einem Schnitt entlang der Schnittlinie II-II,
- Fig. 3: den am Innenumfang des Wasserauslaufs reibschlüssig anliegenden Strahlregler im Bereich eines vom Strahlreglergehäuse außenumfangsseitig angeformten Federsteges,
- Fig. 4: den im Wasserauslauf der sanitären Auslaufarmatur befindlichen Strahlregler aus Figur 1 bis 3 in einer Draufsicht auf seine Auslaufstirnseite,
- Fig. 5: den Strahlregler aus Figur 1 bis 4 in einem perspektivischen Teilschnitt und
- Fig. 6: den Strahlregler aus Figur 1 bis 5 in einer perspektivischen Darstellung.

In den Figuren 1 bis 6 ist ein Strahlregler 1 dargestellt, der hier als laminarer Flachstrahlregler ausgebildet ist. Der Flachstrahlregler 1 weist ein hülsenförmiges Strahlreglergehäuse 2 auf, dessen lichter Querschnitt eine im Vergleich zur Tiefe größere Breite hat. Mit Hilfe des hier dargestellten Flachstrahlreglers 1 soll ein bandförmiger und über eine vergleichsweise große Wegstrecke formstabiler Wasserstrahl geformt werden, der ein homogenes und nicht-spritzendes Strahlbild hat.

Der Strahlregler 1 hat eine als Lochplatte ausgebildete Verteilerfläche 3 mit einer Vielzahl von Durchflusslöchern 4. Diese Verteilerfläche 3 ist zum Verteilen des Wasserstrahles bestimmt, wobei der Strahlquerschnitt des aus der Verteilerfläche 3 ausströmenden Wasserstrahles im vorliegenden Ausführungsbeispiel ein Mehrfaches des zuströmseitigen Strahlquerschnittes beträgt. Da die Verteilerfläche 3 den Wasserstrahl nur verteilt, aber ihm keinen übergroßen Widerstand entgegensetzt, bauen sich auch bei vergleichsweise hohem zuströmseitigem Druck des zuströmenden Mediums keine großen Haltekräfte auf, die zur Armaturenwandung hin übertragen werden müssen.

Der Verteilerfläche 3 ist eine, in einem Zentralbereich des Strahlquerschnittes angeordnete Prallfläche 5 nachgeschaltet, welche den Wasserstrahl vom Zentralbereich aus noch zusätzlich auch in die Randbereiche des lichten Durchflussquerschnittes umlenkt. Der Prallfläche 5 sind wiederum Strömungsführungswände 6 in Strömungsrichtung nachgeschaltet, die das durchströmende Wasser zu einem homogenen auslaufenden Wasserstrahl formen und vergleichmäßigen. Der hier dargestellte Strahlregler 1 zeichnet sich daher durch ein homogenes Strahlbild aus. Da die Bestandteile 3, 5 und 6 des Strahlreglers 1 dem Wasserstrahl keinen übergroßen Widerstand entgegensetzen, kann der zur Sicherung des Strahlreglers 1 im Armaturengehäuse 1 erforderliche Aufwand erheblich reduziert werden.

Dabei ist in den Figuren 1 und 2 zu erkennen, dass der Strahlregler 1 einer Querschnittserweiterung der Strömungsführung in Strömungsrichtung unmittelbar nachgeschaltet ist. Um den auf den Strahlregler 1 einwirkenden Wasserdruck in vorteilhafter Weise zu begrenzen, ist dem Strahlregler 1 - noch im eingeengten Teilbereich der Strömungsführung - ein Durchflussmengenregler 10 vorgeschaltet.

Aus einem Vergleich der Figuren 1, 2 und 5 wird deutlich, dass die Strömungsführungswände 6 etwa parallel zueinander angeordnet sind. Dabei sind die Strömungsführungswände 6 über eine zentrale und durch die Längsmittelebene der Strömungsführungswände 6 verlaufende Verbindungswand 7 miteinander verbunden. Die Verbindungswand 7 und die Strömungsführungswände 6 verjüngen sich in Strömungsrichtung und sind an ihren abströmseitigen Schmalrändern jeweils gerundet, um ein homogenes Strahlbild des austretenden Wasserstrahles zu begünstigen.

Aus den Figuren 1, 2 und 5 wird auch deutlich, dass die inneren Strömungsführungswände 6 und die Verbindungswand 7 die Prallfläche 5 tragen. Dabei weisen zumindest zwei gegenüberliegende Umfangsseiten der Prallfläche und die über die Prallfläche 5 vorstehenden zuströmseitigen Schmalränder der Strömungsführungswände 6 eine in Figur 1 besonders gut erkennbare kegelstumpfförmige Seitenkontur auf.

In Figur 5 ist dargestellt, dass die Verbindungswand 7 und die Strömungsführungswände 6 sowie die daran zuströmseitig angeformte Prallfläche 5 im Hülseninneren des hülsenförmigen Strahlreglergehäuses 2 angeordnet und dort einstückig eingeformt sind. Demgegenüber ist die Verteilerfläche 3 als eine auf das Strahlreglergehäuse 2 aufsetzbare Lochplatte ausgebildet.

Der hier dargestellte Strahlregler ist mit seinem Strahlreglergehäuse 2 in den Wasserauslauf 8 einer sanitären Auslaufarmatur lösbar einsetzbar und darin in Gebrauchsstellung reibschlüssig gehalten. Um diese reibschlüssige Verbindung zwischen dem Strahlregler 1 und dem Innenumfang des Strahlreglergehäuses 2 zu sichern, ist am Außenumfang des Strahlreglergehäuses 2 ein, den Innenumfang des Wasserauslaufs 8 beaufschlagender Federsteg 9 vorgesehen. Vorteilhaft kann es sein, wenn der Federsteg 9 praktisch auch formschlüssig einen schmalen Hinterschnitt am Innenumfang des Armaturengehäuses hintergreift. Der in Richtung zur Auslaufstirnseite abgewinkelte Federsteg 9 liegt in Gebrauchsstellung am Innenumfang des Wasserauslaufs 8 unter Vorspannung an. Da der Strahlregler 1 als unbelüfteter Strahlregler ausgebildet ist und da zwischen dem Außenumfang des Strahlreglergehäuses und dem Armatureninnenumfang ein Ringspalt zur Zufuhr von Luft entbehrlich ist, liegt das Strahlreglergehäuse 2 praktisch über seinen gesamten Gehäuseumfang am Innenumfang des Armaturengehäuses an.

Der hier dargestellte Strahlregler 1 zeichnet sich durch ein homogenes Strahlbild aus, wobei der Strahlregler 1 auch ohne zusätzliche Befestigungsmittel leicht lösbar in den Wasserauslauf 8 einer sanitären Auslaufarmatur eingesetzt werden kann.

## Patentansprüche

1. Sanitäre Auslaufarmatur mit einem Wasserauslauf und mit einem Strahlregler (1), wobei der Strahlregler (1) ein Strahlreglergehäuse (2) aufweist, welches (2) in den Wasserauslauf lösbar eingesetzt und darin reibschlüssig und gewindelos gehalten ist, **dadurch gekennzeichnet, dass** der Strahlregler (1) einer Querschnittserweiterung in einer Strömungsführung der Auslaufarmatur in Strömungsrichtung unmittelbar nachgeschaltet ist, dass in Strömungsrichtung vor dem Strahlregler (1) mit Abstand zu diesem in einem demgegenüber eingeengten Teilbereich der Strömungsführung ein Durchflussmengenregler oder ein Durchflußbegrenzer vorgesehen ist, dass der Strahlregler (1) eine Verteilerfläche (3) mit einer Vielzahl von Durchflusslöchern (4) zum Verteilen des Wasserstrahles hat, und dass der Verteilerfläche (3) eine, in einem Zentralbereich des Strahlquerschnittes angeordnete Prallfläche (5) und anschließend mehrere, in Strömungsrichtung orientierte Strömungsführungswände (6) nachgeschaltet sind.

2. Sanitäre Auslaufarmatur nach Anspruch 1, **dadurch gekennzeichnet, dass** am Außenumfang des Strahlreglergehäuses (2) zumindest ein, den Innenumfang des Wasserauslaufs (8) beaufschlagender Federsteg (9) vorgesehen ist.

3. Sanitäre Auslaufarmatur nach Anspruch 2, **dadurch gekennzeichnet, dass** der Federsteg (9) als umlaufender Federsteg (9) ausgebildet ist, der am Außenumfang des Strahlreglergehäuses (2) vorzugsweise abströmseitig angeordnet ist.

4. Sanitäre Auslaufarmatur nach einem der Ansprüche 1 bis 3, **dadurch gekennzeichnet, dass** der Strahlregler (1) als laminarer Strahlregler ausgebildet ist.

5. Sanitäre Auslaufarmatur nach einem der Ansprüche 1 bis 4, **dadurch gekennzeichnet, dass** die Strömungsführungswände (6) etwa parallel zueinander angeordnet sind.

6. Sanitäre Auslaufarmatur nach einem der Ansprüche 1 bis 5, **dadurch gekennzeichnet, dass** zumindest eine Teilmenge der Strömungsführungswände (6) die Prallfläche (5) tragen.

7. Sanitäre Auslaufarmatur nach einem der Ansprüche 1 bis 6, **dadurch gekennzeichnet, dass** zumindest zwei gegenüberliegende Umfangsseiten der Prallfläche (5) und/oder die über die Prallfläche (5) vorstehenden zuströmseitigen Schmalränder der Strömungsführungswände (6) eine kegelstumpfförmige Seitenkontur aufweisen.

8. Sanitäre Auslaufarmatur nach einem der Ansprüche 1 bis 7, **dadurch gekennzeichnet, dass** die Strömungsführungswände (6) über zumindest eine, vorzugsweise zentrale und insbesondere durch die Längsmittelachsen der Strömungsführungswände (6) verlaufende Verbindungswand (7) miteinander verbunden sind.

9. Sanitäre Auslaufarmatur nach Anspruch 8, **dadurch gekennzeichnet, dass** die zumindest eine Verbindungswand (7) und/oder die Strömungsführungswände (6) sich, zumindest in einem abströmseitigen Teilbereich, in Strömungsrichtung verjüngen und/oder an ihren abströmseitigen Schmalrändern gerundet sind.

10. Sanitäre Auslaufarmatur nach Anspruch 8 oder 9, **dadurch gekennzeichnet, dass** die Verbindungs- und Strömungsführungswände (7, 6) sowie die Prallfläche (5) im Hülseninneren eines hülsenförmigen Strahlreglergehäuses (2) angeordnet und vorzugsweise einstückig eingeformt sind.

11. Sanitäre Auslaufarmatur nach einem der Ansprüche 1 bis 10, **dadurch gekennzeichnet, dass** die Verteilerfläche (3) als eine auf das Strahlreglergehäuse (2) aufsetzbare Lochplatte ausgebildet ist.

## Claims

1. Sanitary outlet fitting having a water outlet and having a jet regulator (1), wherein the jet regulator (1) has a jet regulator housing (2) which (2) is releasably inserted into the water outlet and is held therein in frictionally engaging fashion and without a thread, **characterized in that** the jet regulator (1) is, as viewed in the flow direction, positioned directly downstream of a cross-sectional enlargement in a flow guide of the outlet fitting, **in that**, at a distance upstream of the jet regulator (1) as viewed in the flow direction, in a partial region of the flow guide which is narrowed in relation to said jet regulator, there is provided a throughflow rate regulator or a throughflow limiter, **in that** the jet regulator (1) has a distributor surface (3) with a multiplicity of throughflow holes (4) for the distribution of the water jet, and **in that** the distributor surface (3) has an impingement surface (5) arranged in a central region of the jet cross section and is followed downstream by a plurality of flow-guiding walls (6) which are oriented in the flow direction.

2. Sanitary outlet fitting according to Claim 1, **characterized in that**, on the outer circumference of the jet regulator housing (2), there is provided at least one spring web (9) exerting load on the inner circumference of the water outlet (8).

3. Sanitary outlet fitting according to Claim 2, **characterized in that** the spring web (9) is formed as an encircling spring web (9) which is arranged on the outer circumference of the jet regulator housing (2) preferably at the outflow side.

4. Sanitary outlet fitting according to one of Claims 1 to 3, **characterized in that** the jet regulator (1) is formed as a laminar jet regulator.

5. Sanitary outlet fitting according to one of Claims 1 to 4, **characterized in that** the flow-guiding walls (6) are arranged approximately parallel to one another.

6. Sanitary outlet fitting according to one of Claims 1 to 5, **characterized in that** at least a subset of the flow-guiding walls (6) bear the impingement surface (5).

7. Sanitary outlet fitting according to one of Claims 1 to 6, **characterized in that** at least two opposite circumferential sides of the impingement surface (5) and/or the inflow-side narrow edges, which protrude beyond the impingement surface (5), of the flow-guiding walls (6) have a frustoconical side contour.

8. Sanitary outlet fitting according to one of Claims 1 to 7, **characterized in that** the flow-guiding walls (6) are connected to one another by means of at least one, preferably central connecting wall (7) which runs in particular through the longitudinal central axes of the flow-guiding walls (6).

9. Sanitary outlet fitting according to Claim 8, **characterized in that** the at least one connecting wall (7) and/or the flow-guiding walls (6) taper in the flow direction at least in an outflow-side sub-region and/or are rounded at their outflow-side narrow edges.

10. Sanitary outlet fitting according to Claim 8 or 9, **characterized in that** the connecting and flow-guiding walls (7, 6) and the impingement surface (5) are arranged in, and preferably formed integrally in, the sleeve interior of a sleeve-shaped jet regulator housing (2).

11. Sanitary outlet fitting according to one of Claims 1 to 10, **characterized in that** the distributor surface (3) is in the form of a perforated plate that can be mounted onto the jet regulator housing (2).

## Revendications

1. Robinetterie d'écoulement sanitaire comprenant un écoulement d'eau et un aérateur (1), dans lequel l'aérateur (1) présente un boîtier d'aérateur (2), lequel boîtier (2) est inséré de manière amovible dans l'écoulement d'eau et y est maintenu par friction et sans filetage, **caractérisée en ce que** l'aérateur (1) est monté dans la direction d'écoulement directement en aval d'un élargissement de section transversale dans un guidage d'écoulement de la robinetterie d'écoulement, **en ce qu'**il est prévu dans la direction d'écoulement en amont de l'aérateur (1), à distance de celui-ci et dans une zone du guidage d'écoulement partiellement rétrécie par rapport à celui-ci, un régulateur de débit ou un limiteur de débit, **en ce que** l'aérateur (1) a une surface de répartition (3) avec une pluralité d'orifices de débit (4) pour répartir le jet d'eau, et **en ce qu'**une surface tampon (5), disposée dans une zone centrale de la section transversale du jet, ainsi que plusieurs parois de guidage d'écoulement (6) orientées dans la direction d'écoulement, sont montées en aval de la surface de répartition (3).

2. Robinetterie d'écoulement sanitaire selon la revendication 1, **caractérisée en ce qu'**il est prévu, sur la circonférence extérieure du boîtier d'aérateur (2), au moins une traverse à ressort (9) agissant sur la circonférence intérieure de l'écoulement d'eau (8).

3. Robinetterie d'écoulement sanitaire selon la revendication 2, **caractérisée en ce que** la traverse à ressort (9) est configurée sous la forme d'une traverse à ressort périphérique (9) qui est disposée sur la circonférence extérieure du boîtier d'aérateur (2) de préférence côté écoulement.

4. Robinetterie d'écoulement sanitaire selon une des revendications 1 à 3, **caractérisée en ce que** l'aérateur (1) est configuré sous la forme d'un aérateur laminaire.

5. Robinetterie d'écoulement sanitaire selon une des revendications 1 à 4, **caractérisée en ce que** les parois de guidage d'écoulement (6) sont disposées à peu près parallèlement les unes aux autres.

6. Robinetterie d'écoulement sanitaire selon une des revendications 1 à 5, **caractérisée en ce qu'**au moins une quantité partielle des parois de guidage d'écoulement (6) portent la surface tampon (5).

7. Robinetterie d'écoulement sanitaire selon une des revendications 1 à 6, **caractérisée en ce qu'**au moins deux côtés circonférentiels opposés de la surface tampon (5) et/ou les bords étroits des parois de guidage d'écoulement (6) côté afflux qui font saillie au-dessus de la surface tampon (5) présentent un contour latéral tronconique.

8. Robinetterie d'écoulement sanitaire selon une des revendications 1 à 7, **caractérisée en ce que** les parois de guidage d'écoulement (6) sont reliées les unes aux autres par le biais d'au moins une paroi de liaison (7) qui s'étend de préférence centralement et en particulier à travers les axes centraux longitudinaux des parois de guidage d'écoulement (6).

9. Robinetterie d'écoulement sanitaire selon la revendication 8, **caractérisée en ce que** l'au moins une paroi de liaison (7) et/ou les parois de guidage d'écoulement (6) se rétrécissent dans la direction d'écoulement au moins dans une zone partielle côté écoulement et/ou sont arrondies au niveau de leurs bords étroits côté écoulement.

10. Robinetterie d'écoulement sanitaire selon la revendication 8 ou 9, **caractérisée en ce que** les parois de liaison et de guidage d'écoulement (7, 6) ainsi que la surface tampon (5) sont disposées à l'intérieur du fourreau d'un boîtier d'aérateur (2) en forme de fourreau et sont de préférence façonnées d'un seul tenant.

11. Robinetterie d'écoulement sanitaire selon une des revendications 1 à 10, **caractérisée en ce que** la surface de répartition (3) est configurée sous la forme d'une plaque à trous qui peut être appliquée sur le boîtier d'aérateur (2).
